# EUROPÄISCHE PATENTSCHRIFT

(11) **EP 0 064 183 B1**
(45) Veröffentlichungstag und Bekanntmachung des Hinweises auf die Patenterteilung: **10.09.1986**
(21) Anmeldenummer: 82103127.5
(22) Anmeldetag: 14.04.1982
(51) Int. Cl.: E04G 11/28

(54) **Kletterschalung**
Climbing form
Coffrage grimpant

(30) Priorität: 02.05.1981 DE 3117409
(43) Veröffentlichungstag der Anmeldung: 10.11.1982
(73) Patentinhaber: Maier, Josef, D-7611 Steinach (DE)
(72) Erfinder: Maier, Josef, D-7611 Steinach (DE)
(74) Vertreter: Schmitt, Hans, Dipl.-Ing.

## Beschreibung

Die Erfindung betrifft eine Kletterschalung, mit einem von der Schalungsfläche wenigstens um einen begehbaren Zwischenraum weg verschiebbaren Schalungselement, zumindest einer Arbeitsbühne und einer als Klettergerüst ausgebildeten Abstützung für diese Arbeitsbühne, wobei das Klettergerüst im wesentlichen horizontale, rechtwinklig zu der Schalungsfläche verlaufende Träger sowie insbesondere diese haltende Unterstützungen od. dgl. aufweist, die an der bereits betonierten Wand verankerbar sind.

Aus der DE-A-22 17 584 sowie der DE-B-2445383 sind derartige Kletterschalungen bekannt. Dabei ist zur Reinigung der Schalungselemente nach einem Betoniervorgang vorgesehen, daß diese auf den Trägem des Klettergerüstes und der Arbeitsbühne verschiebbar geführt sind und so weit von der betonierten Wand abgerückt werden können, daß der erwähnte begehbare Zwischenraum zwischen der Schalhaut und der Wand entsteht. Die Träger des Klettergerüstes erhalten somit eine Doppelfunktion, indem sie einerseits zum Aussteifen der Kletterschalung und der Arbeitsbühne dienen und andererseits die verschieblichen Schalungselemente führen. Dadurch ergibt sich jedoch die Notwendigkeit, in dem begehbaren horizontalen Bereich des Klettergerüstes bzw. der Arbeitsbühne jeweils Durchbrüche für das Fahrwerk der Schalungselemente offen zu lassen. Beim Arbeiten auf einer solchen Arbeitsbühne besteht somit die Gefahr, daß Gegenstände, Arbeitsgeräte u. dgl. von der Schalung herunterfallen können. Auch die Begehbarkeit ist damit zumindest unsicherer. Außerdem ist eine solche Kletterschalung auf das Einschalen und Errichten ebener Wände beschränkt, da die Träger praktisch immer rechtwinklig zu der betonierten Wand stehen, weil auch der sie jeweils tragende Wandanker die betonierte Wand rechtwinklig durchsetzen muß, um sicher verspannt werden zu können.

Der Erfindung liegt die Aufgabe zugrunde, eine Kletterschalung der eingangs erwähnten Art zu schaffen, bei der Durchbrüche in der Arbeⁱts- bühne weitestgehend vermieden werden können und ohne besondere Vorkehrungen auch eine Anordnung für gekrümmte, insbesondere konvex gekrümmte Wände, z. B. für Rundbehälter, mit radial angeordneten, d. h. sich nach außen voneinander entfernenden Trägern möglich ist.

Die Lösung dieser Aufgabe besteht im wesentlichen darin, daß die auf den Trägern gelagerte Arbeitsbühne zusätzlich zu den Trägem und unabhängig von dies wenigstens eine von der zu betonierenden bzw. betonierten Fläche wegführende Schiene aufweist, an der das verschiebliche Schalungselement geführt ist. Dabei ist es besonders vorteilhaft, wenn wenigstens zwei parallele Schienen vorgesehen sind und die Schienen vorzugsweise näher zueinander als die Träger angeordnet sind.

Diese von den Trägern unabhängigen, also als separate Teile vorzusehenden Schienen haben den Vorteil, daß sie so auf oder an der Arbeitsbühne angeordnet oder in sie eingelassen werden können, daß keine Durchbrüche entstehen oder offenbleiben können, durch die Werkzeuge, Schrauben, Reinigungsmaterial od. dgl. herabfallen könnten. Darüber hinaus ist durch die Unabhängigkeit der Schiene oder Schienen von den Trägern eine solche Schalung auch für gekrümmte Wände möglich, weil die Träger selbst rechtwinklig zur jeweiligen Stelle der betonierten Wand, also radial verlaufen können, während die an der Arbeitsbühne vorgesehenen Schienen weiterhin parallel zueinander liegen können. Ist nur eine Schiene vorgesehen, kann diese vor allem für die Führung des Schalungselementes in die richtige Richtung dienen, während es im übrigen auf der Arbeitsbühne verschieblich oder verfahrbar sein könnte.

^{.} Zweckmäßig ist es, wenn das Schalelement ein Fahrgestell mit Rollen aufweist, die auf die Schiene und/oder die Oberfläche der Arbeitsbühne passen. Dabei ist es vorteilhaft, wenn als Abhebesicherung eine Zusatzrolle des Fahrgestelles unter eine Hinterschneidung der Schiene greift. Besonders zweckmäßig ist es in diesem Zusammenhang, wenn die Schiene ein winkliges Querschnittprofil hat, beispielsweise von einem mit seinem U-Quersteg vertikal angeordneten U-Profil, einem T-Profil oder einem Winkelprofil gebildet ist, wobei insbesondere der obere horizontal stehende Profilschenkel dann von der Sicherungsrolle untergriffen sein kann.

Die Schienenoberseite kann etwa in gleicher Höhe wie die Oberfläche oder über der Oberfläche der Arbeitsbühne angeordnet sein. Bei eingelassener Schiene ist dabei auch eine geringfügig tiefer liegende Oberseite der Schiene denkbar. Dabei können die Führungsschienen zwischen den die Oberfläche der Arbeitsbühne bildenden Dielen, Platten od. dgl. angeordnet und gleichzeitig von deren Trägern od. dgl. unterstützt sein, wobei diese Platten od. dgl. vorzugsweise bis unmittelbar an die jeweilige Schiene herangeführt sind. Auf diese Weise werden Durchbrüche im Bereich der Führungsschienen sicher vermieden.

Eine andere Lösung kann darin bestehen, daß die Schienen auf den Arbeitsbühnenbelag angeordnet sind. Dadurch lassen sie sich auch noch nachträglich anbringen.

Eine Ausgestaltung der Erfindung, die gleichzeitig auch als einer ihrer Vorteile anzusehen ist, kann darin bestehen, daß die Fixierung der Endstellungen des Schalungselementes durch die Schiene durchsetzende Bolzen od. dgl. erfolgen kann. Bei einer Führung an dem Träger selbst wäre eine solche Fixierung ungünstig, weil der Träger durch die dabei notwendigen Durchbrüche geschwächt würde und außerdem die Fixierungsstelle selbst einen großen Abstand zu der eigentlichen Belastungsstelle hätte, was die Notwendigkeit entsprechender Aussteifungen bedeuten würde.

Vor allem bei Kombination einzelner oder mehrerer der vorbeschriebenen Maßnahmen ergibt sich eine Kletterschalung der eingangs erwähnten Art, bei der die Doppelfunktion der Träger zugunsten einer größeren Anwendbarkeit und der Vermeidung von Durchbrüchen in dem Arbeitsbühnenbelag aufgegeben ist. Da die Träger nicht gleichzeitig zur horizontalen Führung eines Fahrgestelles der Schalungselemente dienen müssen, können außerdem ohne Rücksicht auf solche Führungselemente Aussteigungen u. dgl. an diesen Trägern angeordnet werden. Vor allem können diese Träger in für ihre Belastung günstigster Weise angeordnet sein, weil die Führung der verschieblichen Schalungselemente unabhängig von diesen Trägern an zusätzlichen Schienen erfolgt. Gleichzeitig können diese Schienen - wie erwähnt - näher zueinander liegen, als es für die Träger notwendig ist, was zu einer besseren Ausbalancierung der Schalungselemente und ihrer Fahrgestelle führt. Diese können nämlich dann unabhängig von der bestmöglichen Anordnung der Träger ihrerseits an den günstigsten Stellen der Schalungselemente so angreifen, daß beispielsweise durch einen seitlichen Überstand der Schalungselemente gegenüber den Fahrgestellen diese einen Gewichtsausgleich erhalten und nicht zu einer Durchbiegung zwischen den sonst eventuell ziemlich weit auseinanderliegenden Fahrgestellen neigen. Darüber hinaus können baugleiche Einhängeschuhe zur Verbindung der Kletterschalung mit ihren Ankern sowohl bei runden als auch bei geraden Wänden verwendet werden.

Nachstehend ist die Erfindung mit ihren ihr als wesentlich zugehörenden Einzelheiten anhand der Zeichnung noch näher beschrieben. Es zeigt in zum Teil schematisierter Darstellung :
Figur 1 eine Seitenansicht der erfindungsgemäßen Kletterschalung, wobei mit durchgezogenen Strichen die Gebrauchsstellung und mit unterbrochenen Linien die verschobene Endstellung des Schalungselementes dargestellt sind,
Figur 2 eine Stirnansicht der erfindungsgemäß zusätzlich zu den Trägern der Arbeitsbühne vorgesehenen Laufschiene mit deren Unterstützung und der Anordnung der Dielen zur Bildung der Oberfläche der Arbeitsbühne sowie
Figur 3 eine Draufsicht der erfindungsgemäßen Kletterschalung in Anwendung für eine konvex gekrümmte Wand.

Eine im ganzen mit 1 bezeichnete Kletterschalung weist ein von der Schalungsfläche 2 um einen begehbaren Zwischenraum 3 weg verschiebbares Schalungselement 4 (vgl. Fig. 1), eine an deren unterem Rand befindliche Arbeitsbühne 5 und eine als Klettergerüst ausgebildete Abstützung 6 für diese Arbeitsbühne 5 auf. Zu der Abstützung 6 bzw. zur Unterstützung der Arbeitsbühne 5 gehören dabei im wesentlichen horizontale, jeweils rechtwinklig zu der Schalungsfläche 2 verlaufende Träger 7. Die Kletterschalung 1 bzw. ihr Klettergerüst werden in Gebrauchsstellung an der bereits betonierten Wand 8 mit Hilfe von diese durchsetzenden und an ihr verspannten Ankern 9 befestigt. Ist ein weiterer höher liegender Wandabschnitt betoniert, kann die gesamte Kletterschalung 1 entsprechend höher wiederum in gleicher Weise verankert werden.

Nach dem Betoniervorgang muß in der Regel die Schalhaut 10 gereinigt und mit einem Trennmittel eingestrichen werden. Dies muß nun nicht mehr dadurch geschehen, daß die gesamte Kletterschalung 1 mit Hilfe eines Kranes auf den Boden gebracht wird, sondern es genügt, in der in Fig. 1 dargestellten Weise das Schalungselement 4 um den Zwischenraum 3 von der betonierten Wand 8 weg zu verschieben, wonach genügend Platz entsteht, um auf der Arbeitsbühne 5 die erwähnten Arbeiten durchführen zu können. Der Kran wird dann nur noch benötigt, um die Kletterschalung 1 in die erwähnte höhere Position zu bringen. In gleicher Weise ist die im folgenden erläuterte Erfindung auch bei selbstkletternden Kletterschalungen anwendbar.

In den Zeichnungen erkennt man, daß die von den Trägern 7 gehaltene Arbeitsbühne 5 jeweils zwei zusätzliche, von der betonierten Fläche oder Wand 8 wegführende Schienen 11 aufweist, an denen das verschiebliche Schalungselement 5 in noch zu erläuternder Weise geführt ist. Dabei sind gemäß Fig. 3 zwei parallele derartige Schienen 11 vorgesehen, die zumindest bereichsweise näher zueinander als die Träger 7 angeordnet sein können.

Vor allem in Fig. 2 erkennt man, daß durch die Verwendung dieser zusätzlichen Schienen 11 Durchbrüche in der Oberfläche der Arbeitsbühne 5 vermieden werden. Das Schalungselement 4 kann dabei ein in Fig. 1 angedeutetes Fahrgestell 12 mit Rollen aufweisen, die auf die Schienen 11 passen. Als Anhebesicherung kann dabei eine nicht näher dargestellte Zusatzrolle des Fahrgestelles unter eine Hinterschneidung 11 a der Schiene 11 greifen. Im Ausführungsbeispiel hat die Schiene 11 ein T-Querschnittsprofil, sie könnte jedoch auch von einem U-Profil mit vertikal stehendem U-Quersteg oder von einem Winkelprofil gebildet sein. Wichtig ist, daß der obere, horizontal stehende Profilschenkel 11b jeweils von der Sicherungsrolle untergriffen werden kann.

Die Schienenoberseite könnte etwas unter oder in gleicher Höhe wie die Oberfläche 13 oder - wie im Ausführungsbeispiel - über der Oberfläche 13 der Arbeitsbühne 5 angeordnet sein. Im Ausführungsbeispiel ist dazu vorgesehen, daß die Führungsschienen 11 zwischen den die Oberfläche 13 der Arbeitsbühne 5 bildenden Dielen 14 und auf deren Unterstützungsbohlen 15 angeordnet sein, wobei diese Dielen 14 bis unmittelbar an die jeweilige Schiene 11 herangeführt sind. Ebenso wäre natürlich denkbar, die Schienen 11 unmittelbar auf den Arbeitsbühnenbelag 13 zu montieren.

Am Fahrgestell 12 des Schalungselementes.4 erkennt man eine zusätzliche Lasche 16, die von einem nicht näher dargestellten Bolzen od. dgl. unterhalb der Oberseite der Schiene 11 durchsetzt werden kann, so daß die beiden Endstellungen des Schalungselementes mit einem solchen Bolzen fixiert werden können, wenn die Schiene an den entsprechenden Stellen analoge Durchbrüche für diesen Bolzen hat. Dies ergibt eine sehr stabile und formschlüssige sowie auch genaue Fixierung der Positionen des Schalungselementes 4, ohne daß dadurch Nachteile für die Festigkeit des Klettergerüstes auftreten.

Anhand der Fig. 2 erkennt man den Vorteil der Erfindung, wonach nämlich Durchbrüche, durch die gefährliche Gegenstände von der Arbeitsbühne 5 herabfallen können, vermieden werden. Ein weiterer ganz wichtiger Vorteil ergibt sich aus Fig. 3, wonach nämlich die Träger 7 radial zu einer gekrümmten Schalungsfläche 2 verlaufen können, so daß sich ihr Abstand nach außen immer mehr vergrößert, dennoch aber die geführte Verschiebung der Schalungselemente 4 möglich bleibt. Dazu sind die erfindungsgemäß eigens vorgesehenen Führungsschienen 11 wiederum parallel zueinander angeordnet, so daß die er wähnte Verfahrbarkeit trotz der schräg zueinander stehenden Träger 7 möglich ist.

## Patentansprüche

1. Kletterschalung (1) mit einem von der Schalungsfläche (2) um einen begehbaren Zwischenraum (3) weg verschiebbaren Schalungselement (4), zumindest einer Arbeitsbühne (5) und einer als Klettergerüst ausgebildeten Tragkonstrucktion (6) für diese Arbeitsbühne (5) und das Schalungselement (4), wobei die Tragkonstrucktion (6) im wesentlichen horizontale, rechtwinklig zur Schalungsfläche (2) verlaufende Träger (7) aufweist, die an der bereits betonierten Wand (8) verankerbar sind, dadurch gekennzeichnet, daß die auf den Trägern (7) gelagerte Arbeitsbühne (5) zusätzlich zu den Trägem (7) und unabhängig von diesen wenigstens eine von der zu betonierenden bzw. betonierten Fläche (2; 8) wegführende Schiene (11) aufweist, an der das verschiebliche.Schalungselenient (4) geführt ist.

2. Kletterschalung nach Anspruch 1, dadurch gekennzeichnet, daß wenigstens zwei parallele Schienen (11) vorgesehen sind.

3. Kletterschalung nach Anspruch 1 oder 2, dadurch gekennzeichnet, daß die Schienen (11) zumindest bereichsweise näher zueinander als die Träger (7) angeordnet sind.

4. Kletterschalung nach einem der Ansprüche 1 bis 3, dadurch gekennzeichnet, daß das Schalungselement (4) ein Fahrgestell (12) mit Rollen od. dgl. aufweist, die auf die Schiene (n) (11) und/oder die Oberfläche (13) der Arbeitsbühne (5) passen.

5. Kletterschalung nach einem der Ansprüche 1 bis 4, dadurch gekennzeichnet, daß die Schiene (11) eine Hinterschneidung (11a) aufweist.

6. Kletterschalung nach einem der Ansprüche 1 bis 5, dadurch gekennzeichnet, daß die Schiene (11) ein im wesentlichen winkliges Profil hat, beispielsweise von einem mit seinem Steg vertikal angeordneten U-Profil, einem T-Profil oder einem Winkelprofil gebildet ist.

7. Kletterschalung nach einem der Ansprüche 1 bis 6, dadurch gekennzeichnet, daß die Schienenoberseite (11 b) etwa in gleicher Höhe wie die Oberfläche (13) oder über oder unter der Oberfläche (13) der Arbeitsbühne (5) angeordnet ist.

8. Kletterschalung nach einem der Ansprüche 1 bis 7, dadurch gekennzeichnet, daß die Führungsschiene(n) (11) zwischen den die Oberfläche (13) der Arbeitsbühne (5) bildenden Dielen, Platten od. dgl. angeordnet und von deren Trägern, Bohlen (15) od. dgl. unterstützt sind, wobei diese Dielen (14) od. dgl. vzw. bis unmittelbar an die Schiene(n) (11) herangeführt sind.

9. Kletterschalung nach einem der Ansprüche 1 bis 7, dadurch gekennzeichnet, daß die Schiene(n) (11) auf dem Arbeitsbühnenbelag (14) angeordnet ist/sind.

10. Kletterschalung nach einem der Ansprüche 1 bis 9, dadurch gekennzeichnet, daß zur Fixierung der Endstellungen des Schalungselementes (4) die Schiene (11) durchsetzende Bolzen od. dgl. vorgesehen sind.

11. Kletterschalung nach einem der Ansprüche 1 bis 10, dadurch gekennzeichnet, daß zur Herstellung einer gekrümmten Wand (8) der Abstand der radial zu dieser Wand (8) verlaufenden Träger (7) sich mit zunehmendem Abstand von der Schalungsfläche (2) ändert, die Schienen (11) aber parallel zueinander und insbesondere parallel zu einer Winkelhalbierenden der beiden Träger (7) verlaufen.

## Claims

1. A climbing form (1) comprising a form element (4) adapted to be slid away from the form face (2) to leave a passable clearance (3), at least one working platform (5) and a supporting structure (6) in the form of a climbing scaffolding for said working platform (5) and the form element (4), the supporting structure featuring substantially horizontal girders (7) extending at right angles to the form face (2) and adapted to be anchored to the wall (8) already built of concrete, characterized in that the working platform (5) mounted on the girders (7) has in addition to the girders (7) and independently thereof at least one rail (11) which leads away from the face (2 ; 8) to be built of concrete or built of concrete and on which the slidable form element (4) is guided.

2. The climbing form as claimed in claim 1, characterized in that at least two parallel rails (11) are provided.

3. The climbing form as claimed in claim 1 or claim 2, characterized in that the rails (11) are disposed closer to one another than the girders (7), at least in areas.

4. The climbing form as claimed in any one of claims 1 to 3, characterized in that the form element (4) has a carriage (12) with rollers or the like fitting on the rail(s) (11) and/or the surface (13) of the working platform (5).

5. The climbing form as claimed in any one of claims 1 to 4, characterized in that the rail (11) has an undercut (11a).

6. The climbing form as claimed in any one of claims 1 to 5, characterized by the rail (11) having a substantially angular section, being formed for instance by a U-section disposed vertically with its web, a T-section or an angle section.

7. The climbing form as claimed in any one of claims 1 to 6, characterized in that the upper side (11 b) of the rail is disposed approximately at the same level as the surface (13) or above or below the surface (13) of the working platform (5).

8. The climbing form as claimed in any one of claims 1 to 7, characterized in that the guide rail(s) (11) are disposed between the boards, slabs of the like forming the surface (13) of the working platform (5) and are supported by the beams, planks (15) or the like thereof, said boards (14) or the like preferably being brought directly up to the raii(s) (11).

9. The climbing form as claimed in any of claims 1 to 7, characterized in that the rail(s) (11) is/are disposed on the flooring (14) of the working platform.

10. The climbing form as claimed in any one of claims 1 to 9, characterized in that bolts or the like traversing the rail (11) are provided for fixing the end positions of the form element (4).

11. The climbing form as claimed in any one of claims 1 to 10, characterized in that for producing a curved wall (8) the distance of the girders (7) extending radially with respect to said wall (8) changes as the distance from the form face (2) increases, but the rails (11) extend parallel to one another and in particular parallel to an angle bisector of the two girders (7).

## Revendications

1. Coffrage grimpant (1) comportant un élément de coffrage (4) déplaçable de la surface de coffrage (2) pour fournir un espace intermédiaire (3) praticable, au moins une plateforme de travail (5) et une charpente (6), sous la forme d'un échafaudage grimpant, pour cette plateforme de travail (5) et l'élément de coffrage (4), la charpente (6) présentant des supports (7) sensiblement horizontaux, faisant un angle droit avec la surface de coffrage (2), et qui sont susceptibles d'être fixés sur le mur (8) déjà bétonné, caractérisé en ce que la plateforme de travail (5) placée sur les supports (7) présente, en plus des supports (7) et, indépendamment de ceux-ci, au moins un rail (11), transportant la surface à bétonner ou bétonnée (2 ; 8), sur lequel est conduit l'élément de coffrage déplaçable (4).

2. Coffrage grimpant selon la revendication 1, caractérisé en ce qu'il est prévu au moins deux rails parallèles (11).

3. Coffrage grimpant selon la revendication 1 ou la revendication 2, caractérisé en ce que les rails (11) sont disposés au moins dans une certaine partie plus près l'un de l'autre que les supports (7).

4. Coffrage grimpant selon l'une des revendications 1 à 3, caractérisé en ce que l'élément de coffrage (4) comporte un châssis (12) avec galets ou similaire qui s'adapte au(x) rail(s) (11) et/ou à la surface externe (13) de la plateforme de travail (5).

5. Coffrage grimpant selon l'une des revendications 1 à 4, caractérisé en ce que le rail (11) présente une dépouille (11a).

6. Coffrage grimpant selon l'une des revendications 1 à 5, caractérisé en ce que le rail (11) présente un profil essentiellement angulaire et est par exemple formé par un profilé en U dont la traverse est disposée verticalement, un profilé en T ou une cornière.

7. Coffrage grimpant selon l'une des revendications 1 à 6, caractérisé en ce que la face supérieure (11b) du rail est disposé selon à peu près la même hauteur que la surface (13) ou au-dessus ou au-dessous de la surface (13) de la plateforme de travail (5).

8. Coffrage grimpant selon l'une des revendications 1 à 7, caractérisé en ce que le ou les rail(s) de guidage (11) sont disposés entre les planches, plaques ou similaire formant la surface

(13) de la plateforme de travail (5) et sont supportés par leurs supports, madriers (15) ou similaire, ces planches (14) ou similaire étant rapprochées de façon contiguë sur le ou les rail(s) (11).

9. Coffrage grimpant selon l'une des revendications 1 à 7, caractérisé en ce que le ou les rail(s) (11) sont disposés sur le revêtement (14) de la plateforme de travail.

10. Coffrage grimpant selon l'une des revendications 1 à 9, caractérisé en ce que les rails (11) sont équipés de boulons traversants ou similaires pour la fixation des positions extrêmes de l'élément de coffrage (4).

11. Coffrage grimpant selon l'une des revendications 1 à 10, caractérisé en ce que, pour l'obtention d'un mur courbé (8), la distance entre les supports (7) disposés radialement à ce mur (8) varie avec l'augmentation de la distance de la surface de coffrage (2), les rails (11) étant pourtant toujours parallèles entre eux et spécialement parallèles à une bissectrice des deux supports (7).
